# DEMANDE DE BREVET EUROPEEN

(11) **EP 1 116 459 A1**
(43) Date de publication de la demande: **18.07.2001**
(21) Numéro de dépôt: 01400081.4
(22) Date de dépôt: 12.01.2001
(51) Int. Cl.: A47C 27/00

(54) **Matelas à plate-bande latérale d'aération**

(30) Priorité: 12.01.2000 FR 0000323
(71) Demandeur: Slumberland France, 78181 Saint Quentin en Yvelines Cedex (FR)
(72) Inventeur: Vray, Michel Jean Paul, 95290 l'Isle Adam (FR)
(74) Mandataire: Bloch, Gérard

(57) **Abrégé**

Matelas avec deux plateaux inférieur (2) et supérieur (3) réunis par une plate-bande latérale périphérique (4) pourvue de moyens d'aération, caractérisé par le fait que la plate-bande (4), dans toute sa longueur périphérique et au moins sur une portion de sa hauteur, comporte un bandeau de tissu microporeux d'aération.

## Description

La présente invention concerne un matelas, qui est une garniture de lit. On connaît des matelas à ressorts, des matelas en laine, des matelas en mousse, c'est-à-dire en matériau alvéolaire, notamment. Tous ces matelas sont pourvus d'une plate-bande latérale périphérique qui réunit les deux plateaux supérieur et inférieur des matelas.

On a déjà proposé de munir la plate-bande, le long de ses grands côtés, d'aérateurs de ventilation pour, sous l'action des mouvements du dormeur créant un effet de soufflet, dissiper la condensation interne des matelas provoquée par la sudation du dormeur. Il s'agit de petites grilles serties dans la plate-bande.

La demanderesse a cherché à s'affranchir de l'opération de sertissage des aérateurs, d'une part, et à optimaliser l'aération des matelas afin d'améliorer encore les conditions hygiéniques, d'autre part.

A cet effet, l'invention concerne un matelas avec deux plateaux inférieur et supérieur réunis par une plate-bande latérale périphérique pourvue de moyens d'aération, caractérisé par le fait que la plate-bande, dans toute sa longueur périphérique et au moins sur une portion de sa hauteur, comporte un bandeau de tissu microporeux d'aération.

Ainsi, et grâce à l'invention, la ventilation du matelas s'effectue non pas en des zones discrètes, mais le long d'une zone continue sur tout le pourtour du matelas. De surcroît, il est beaucoup plus facile d'inclure un bandeau continu de tissu, voire toute la plante-bande en tissu microporeux, que de sertir des grilles d'aération dans la plate-bande.

Avantageusement, le bandeau microporeux d'aération est en tissu non tissé; il pourrait aussi être en jersey.

Dans la forme de réalisation préférée du matelas de l'invention, il est prévu, entre les deux plateaux, un bloc d'un matériau de rembourrage alvéolaire, avantageusement à cellules ouvertes. Dans ce cas, il peut, de surcroît, être ménagé au moins à la surface du bloc de rembourrage des canaux de confort et de ventilation, le tissu microporeux constituant toute la plate-bande qui assure alors sa fonction d'aération de façon parfaite et même unique pour un matelas en mousse.

L'invention sera mieux comprise à l'aide de la description suivante de la forme de réalisation préférée du matelas, en référence au dessin annexé, sur lequel
- la figure 1 est une vue en perspective du matelas et
- la figure 2 est une vue en coupe transversale du matelas de la figure 1.

Le matelas représenté sur le dessin comporte ici un bloc sensiblement parallélépipédique d'un matériau de rembourrage alvéolaire 1, en l'espèce à cellules ouvertes, entre deux plateaux inférieur 2 et supérieur 3 et une plate-bande latérale périphérique 4 réunissant les deux plateaux. Les plateaux 2, 3 sont en tissu. La plate-bande 4 est ici en tissu non tissé microporeux qui s'étend donc sur les deux grands côtés et les deux petits côtés et sur toute la hauteur, ou l'épaisseur, du matelas. Aux deux surfaces 5, 6 du bloc de rembourrage 1 tournées vers les plateaux inférieur 2 et supérieur 3, respectivement, sont ménagés des canaux 7 de confort et de ventilation, ici parallèlement aux grands côtés 8 du matelas, qui débouchent sur les deux petits côtés 9, contre la plate-bande microporeuse 4, ce qui assure une très bonne aération de ce matelas en mousse.

On a décrit un matelas avec une plate-bande entièrement réalisée en tissu microporeux. On aurait pu prévoir que cette plate-bande ne soit qu'en partie en tissu microporeux, avec seulement un bandeau microporeux sur une partie de la largeur de la plate-bande, c'est-à-dire sur une partie de l'épaisseur du matelas.

Par ailleurs, on aurait pu ménager les canaux de confort et de ventilation parallèlement aux petits côtés du matelas, voire même, parallèlement aux quatre côtés. On aurait pu également envisager des canaux de confort et de ventilation en coeur du bloc de rembourrage.

## Revendications

1. Matelas avec deux plateaux inférieur (2) et supérieur (3) réunis par une plate-bande latérale périphérique (4) pourvue de moyens d'aération, caractérisé par le fait que la plate-bande (4), dans toute sa longueur périphérique et au moins sur une portion de sa hauteur, comporte un bandeau de tissu microporeux d'aération.

2. Matelas selon la revendication 1, dans lequel le tissu microporeux s'étend sur toute la hauteur de la plate-bande (4).

3. Matelas selon l'une des revendications 1 et 2, dans lequel le tissu microporeux d'aération (4) est non tissé.

4. Matelas selon l'une des revendications 1 et 2, dans lequel le tissu microporeux d'aération est un jersey.

5. Matelas selon l'une des revendications 1 à 4, dans lequel il est prévu, entre les deux plateaux (2, 3), un bloc (1) d'un matériau de rembourrage alvéolaire.

6. Matelas selon la revendication 5, dans lequel le bloc (1) est en matériau alvéolaire à cellules ouvertes.

7. Matelas selon les revendications 2 et 6, dans lequel des canaux de confort et de ventilation (7) sont ménagés à la surface (5, 6) du bloc de rembourrage (1).

8. Matelas selon l'une des revendications 2 et 6, dans lequel des canaux de confort et de ventilation sont ménagés en coeur du bloc de rembourrage (1).
